# EUROPÄISCHE PATENTSCHRIFT

(11) **EP 1 019 594 B1**
(45) Veröffentlichungstag und Bekanntmachung des Hinweises auf die Patenterteilung: **13.02.2002**
(21) Anmeldenummer: 97951804.0
(22) Anmeldetag: 24.11.1997
(51) Int. Cl.: E04B 7/02, E04B 7/20

(54) **BAUSATZ FÜR EINE SELBSTTRAGENDE DACHUNTERKONSTRUKTION EINES GENEIGTEN DACHES**
KIT FOR BUILDING A SELF-SUPPORTING FALSE ROOF OF A SLOPING ROOF
JEU DE PIECES DETACHEES POUR SOUS-TOIT AUTOPORTEUR DE TOITURE INCLINEE

(30) Priorität: 02.10.1997 DE 19743685
(43) Veröffentlichungstag der Anmeldung: 19.07.2000
(73) Patentinhaber: Lafarge Braas GmbH, 61437 Oberursel (DE)
(72) Erfinder: BRUEREN, Herm, NL-4175 An Haaften (NL); KERSCHGENS, Lothar, D-64342 Jugenheim (DE); VAN RANDEN, Age, NL-3054 XM Rotterdam (NL); WEBER, Jos, D-20251 Hamburg (DE)
(74) Vertreter: Schickedanz, Willi, Dr. Dipl.-Ing.
(86) Internationale Anmeldenummer: DE9702742
(87) Internationale Veröffentlichungsnummer: WO9918299

(56) Entgegenhaltungen:
- EP-A- 0 103 333
- FR-A- 489 633
- FR-A- 1 227 645
- FR-A- 2 234 434
- GB-A- 625 321
- US-A- 4 802 316

## Beschreibung

Die Erfindung betrifft einen Bausatz für eine selbsttragende Dachunterkonstruktion eines geneigten Daches, mit Giebelteilen, die entsprechend der Form des herzustellenden Daches geformt sind, mit zumindest einem im Traufbereich verlegbaren Fußpfettenteil und mit Deckteilen, wobei die Pfettenteile freitragend ausgebildet sind und an ihren Enden mit den Giebelteilen verbindbar sind, so daß die gesamte Last des Daches über die Giebelteile auf das Gebäude übertragen wird.

Bei der Sanierung eines älteren Gebäudes mit geneigtem Dach ist es üblich das Dachgeschoß auszubauen, um zusätzlichen Wohnraum zu schaffen. Ein geneigtes Pfettendach weist zwischen den einander gegenüberliegenden Giebelwänden parallel zu den traufseitigen Wänden verlaufende Pfetten auf. Zumindest sind im Traufbereich Fußpfetten und gegebenenfalls im Firstbereich eine Firstpfette vorgesehen. Die Fußpfetten sind auf den traufseitigen Wänden des Gebäudes abgestützt, während die Firstpfette auf den Giebelwänden des Gebäudes abgestützt sein kann. Auf den Pfetten sind parallel zueinander in First-Trauf-Richtung verlaufende Sparren abgestützt, auf denen parallel zur Traufe verlaufende Dachlatten befestigt sind, welche die Dachpfannen tragen.

Wenn das Dachgeschoß bei einem älteren Gebäuden ursprünglich nur als Speicherraum genutzt wurde, ist es bei der Umwandlung in Wohnraum erforderlich, die alte Dachunterkonstruktion durch eine neue mit großflächigen Dachfenstern, Dachgauben, Erkern oder dergleichen zu ersetzen. Hierdurch ergibt sich eine wesentlich höhere Belastung für die Gebäudewände, insbesondere der traufseitigen Wände. Diese sind bei älteren Gebäuden oft wesentlich schwächer ausgebildet als heutzutage, so daß die Tragfähigkeit für die höhere Belastung nicht ausreicht. Es ist dann erforderlich, die Tragfähigkeit der traufseitigen Wände durch zusätzliche Stützen oder durch eine Verbreiterung des Mauerwerks zu erhöhen. Aufgrund der aufwendigen Arbeiten ist der Ausbau des Dachgeschosses bei älteren Gebäude häufig sehr kostenaufwendig.

Aus der DE 34 21 107 A1 ist ein aus Modulelementen aufgebautes Giebeldach bekannt. Dieses weist zu beiden Seiten des Firstes anordbare plattenförmige Tragteile auf, welche die Dachfläche bilden. Ein Tragteil weist zumindest eine Deckplatte auf, an deren Unterseite in First-Trauf-Richtung verlaufende Sparren angeordnet sind. Die Sparren zweier einander gegenüberliegender Tragteile sind im Bereich ihrer firstseitigen Enden gelenkig miteinander verbunden, so daß sich eine zusammenklappbare Dachunterkonstruktion ergibt. Die Dachunterkonstruktion wird an den traufseitigen Enden der Sparren auf die traufseitigen Wände des Gebäudes aufgesetzt. Dabei treten abhängig von der Dachneigung außer vertikalen auch horizontal nach außen gerichtete Kräfte auf. Um die horizontalen Kräfte zu kompensieren, sind einander gegenüberliegende Sparren der Tragteile im Bereich ihrer traufseitigen Enden durch Zuganker miteinander verbunden. Die Zuganker verlaufen quer durch den Dachraum.

Eine eingangs erwähnte Dachunterkonstruktion ist aus der FR-A-1 227 645 bekannt. Gemäß diesem Dokument sind zwischen der Firstpfette und der Fußpfette und der Firstpfette zusätzliche Pfetten vorgesehen, um Deckelemente tragen zu können, die nicht freitragend ausgebildet sind.

Aus der EP 0 103 333 ist ein aus Plattenelementen aufgebautes Giebeldach bekannt. Dieses weist zu beiden Seiten des Firstes anordbare plattenförmige Bauteile auf, welche die Dachfläche bilden. In einem Bauteil kann ein Durchbruch für ein Dachfenster vorgesehen sein. Ein Bauteil weist zumindest eine Deckplatte auf, an deren Unterseite eine parallel zum First bzw. zur Traufe verlaufende Pfette angeordnet ist. An beiden Stirnenden wird eine Pfette jeweils in einer U-förmigen Stütze aufgenommen, die an einer in First-Traufrichtung verlaufenden Leiste befestigt ist. Die Leisten sind an den Giebelwänden bzw. an Sparren befestigt.

Aufgabe der vorliegenden Erfindung ist es, einen Bausatz für die Dachunterkonstruktion eines geneigten Daches zu schaffen, bei dem die daraus hergestellte Dachunterkonstruktion sowohl für Neubauten als auch für die Sanierung von Altbauten geeignet ist, wobei Sparren völlig sowie eine Vielzahl von Pfetten vermieden werden.

Die Aufgabe wird erfindungsgemäß dadurch gelöst, daß der Bausatz vom First zur Traufe freitragend verlegbare Tragteile aufweist, die plattenförmig ausgebildet auf den Pfettenteilen abstützbar sind, und daß der Bausatz an den Tragteilen befestigbare zwischen diesen parallel zu First und Traufe verlegbare selbsttragende plattenförmige Deckteile aufweist, die ausschließlich über die Tragteile abgestützt werden.

Die Giebelteile des Bausatzes sind entsprechend der Form des herzustellenden Daches geformt. Für ein einfaches Satteldach kann das Giebelteil beispielsweise als in der Vorderansicht dreieckiges den Giebel bildendes Fertigteil ausgeführt sein. Um den Transport eines schweren und großformatigen Giebelteils zu erleichtern, kann das Giebelteil aus einzelnen Segmenten zusammenfügbar sein. Das Giebelteil kann bereits mit Fenstern, beispielsweise mit einem großflächigen dreieckigen Giebelfenster, versehen sein. Je nach Anordnung und Anzahl der Fenster kann das Giebelteil fachwerkartig ausgebildet sein. Das Giebelteil kann beispielsweise auch so geformt sein, daß es das Querschnittsprofil für ein zusammengesetztes Pultdach oder ein Mansarddach vorgibt.

Bei der Montage, beispielsweise auf dem Rohbau von Reihenhäusern, können die Giebelteile auf die Trennwände der einzelnen Reihenhäuser aufgesetzt werden, so daß das Aufmauern des Giebels entfällt. Ähnlich ist es bei der Sanierung von Altbauten, denn die Trennwände zwischen benachbarten Gebäuden sind als Brandschutzwände meistens stärker ausgebildet als die traufseitigen Wände. Die Giebelteile können jeweils durch Anker oder Winkel befestigt werden und anschließend durch die Pfettenteile ausgesteift werden.

Ein Fußpfettenteil ist so ausgebildet, daß es die aus der Abstützung der Tragteile resultierende in Richtung zur Traufe wirkende Kraftkomponente als Querkraft aufzunehmen vermag. Über die Verbindung des Fußpfettenteils mit dem Giebelteil werden die Kräfte auf das betreffende Giebelteil übertragen. Hierbei wird die der Gewichtskraft des Daches entsprechende vertikale Kraftkomponente wird über die Giebelteile in die Giebelwände geleitet, so daß die traufseitigen Wände des Gebäudes frei von Belastungen durch das Dach bleiben. Auf diese Weise kann z. B. eine traufseitige Wand des Gebäudes komplett als Glasfassade ausgeführt werden. Die horizontalen Kraftkomponenten werden ebenfalls von den Giebelteilen aufgenommen, so daß bisher übliche Zuganker entbehrlich sind.

Die Tragteile können an ihren firstseitigen Enden scharnierartig miteinander verbunden sein, so daß es ausreicht, wenn zwischen den Giebelteilen nur im Traufbereich Fußpfettenteile verlegt werden, welche die Tragteile abstützen. Bei unverbundenen Tragteilen hingegen ist es vorteilhaft, wenn der Bausatz zusätzlich zumindest ein im Firstbereich parallel zum First verlegbares und mit den Giebelteilen verbindbares Firstpfettenteil aufweist, an dem die plattenförmigen Tragteile firstseitig befestigbar sind. Im zuletzt genannten Fall können die Tragteile an ihren firstseitigen Enden auf Gehrung zugeschnitten sein, so daß sie im Firstbereich stumpf aneinanderstoßen. Andernfalls kann im Firstbereich ein im Querschnitt keilförmiges Firstelement verlegt werden, das die Tragteile miteinander verbindet und den dazwischen bestehenden Spalt abdichtet. Das Firstelement kann gleichzeitig eine Abstützung für aufzulegende Firstpfannen bilden. Die Anzahl und Anordnung der Pfettenteile des Bausatzes ist generell nicht beschränkt und hängt von der Form des Daches ab. So kann beispielsweise der Bausatz für ein zusammengesetztes Pultdach vier oder mehr Pfettenteile aufweisen.

Die Pfettenteile des Bausatzes können massiv ausgeführt sein, beispielsweise aus Stahl, Beton, Holz oder Verbundwerkstoff. Eine sehr leichte und dennoch stabile Ausführung ergibt sich, wenn ein Pfettenteil als Hohlprofil ausgebildet ist. Diese Ausbildung bietet den zusätzlichen Vorteil, daß Leitungen für Strom, Gas, Wasser, Abgas oder dergleichen innerhalb der Pfettenteile verlegt werden können.

Die Pfettenteile können im Querschnitt unterschiedlich ausgebildet sein. So kann ein im Firstbereich zu verlegendes Firstpfettenteil beispielsweise einen dreieckigen der Dächneigung entsprechenden Querschnitt aufweisen. Vorteilhafterweise ist der Querschnitt der Pfettenteile jedoch rund, so daß die in First-Trauf-Richtung verlegten Tragteile bei verschiedenen Dachneigungen stets tangential an die Pfettenteile anlegbar sind. Ein derartiges Pfettenteil kann beispielsweise rohrförmig ausgebildet sein und Lochreihen mit in Umfangsrichtung verlaufenden Langlöchern aufweisen. Ein Tragteil kann rechtwinklig von seiner Innenfläche ausgehende Verbindungselemente, beispielsweise Schraubbolzen, aufweisen, die in die Langlöcher des Pfettenteils einbringbar sind, so daß eine Verschraubung des Tragteils mit dem Pfettenteil möglich ist.

Die Auflage der Tragteile auf dem Pfettenteil erfolgt vorzugsweise unter Zwischenlage von Distanzelementen. Ein Distanzelement kann eine an das plattenförmige Bauteil anlegbare plane Oberseite und eine der Krümmung des Pfettenteils entsprechend konkav geformte Unterseite aufweisen.

Zur Befestigung der Pfettenteile kann ein Giebelteil von seinen Rändern beabstandete Aufnahmen für die Enden der Pfettenteile aufweisen. Die Ausbildung einer Aufnahme bietet in zweierlei Hinsicht Vorteile. Erstens kann ein Drehmoment um die Längsachse des Pfettenteils aufgenommen werden, das infolge der nicht mittig als Querkraft in das Pfettenteil eingeleiteten in Trauf-Richtung wirkenden Kraftkomponente entsteht. Zweitens kann durch die Aufnahmen stets eine paßgenaue Verbindung zwischen Giebelteil und Pfettenteil erreicht werden. Die Übertragung der Kräfte kann beispielsweise durch Formschluß erfolgen, indem die Geometrie der Aufnahme an den Querschnitt des Pfettenteils angepaßt ist. Der Abstand der Aufnahmen zu den Rändern der Giebelteile gewährleistet, daß die im Traufbereich verlegten Fußpfettenteile stets oberhalb der Geschoßdecke des Gebäudes schweben und keine Kräfte auf diese übertragen. Nur bei einem sehr breiten Dach ist eine zusätzliche Abstützung etwa in der Mitte der Pfettenteile erforderlich. Bei einem schmalen Dach kann im Bereich des Traufdeckteils ein Giebelteil lediglich im Bereich eines Tragteils einen Abschnitt eines Fußpfettenteils aufweisen. In diesem Fall ist der Abschnitt des Fußpfettenteils vorzugsweise als kurzer freitragender Tragarm ausgebildet, der biegesteif mit dem Giebelteil zu verbinden ist.

Eine Aufnahme kann beispielsweise als Durchbruch, Vertiefung oder als auf die Innenfläche des Giebelteils aufgesetzter Beschlag ausgebildet sein. Ein Beschlag kann beispielsweise mit einem Flansch am Giebelteil anbringbar sein und eine rechtwinklig zum Flansch bzw. zum Giebelteil angeordnete Halbschale zur Aufnahme des Pfettenteils aufweisen. Die Halbschale und das Pfettenteil können beispielsweise durch Bolzen miteinander verbindbar sein, so daß die Dachunterkonstruktion während der Montage möglichst schnell aussteifbar ist. Es versteht sich, daß am Giebelteil auch ein von seiner Innenfläche ausgehender angeformter Vorsprung als Aufnahme vorgesehen sein kann.

Als Tragteile werden zumindest benachbart zu den Giebelteilen Randtragteile verlegt, bei einem breiten Dach auch weitere Tragteile dazwischen. Zwischen zwei Tragteilen werden selbsttragende plattenförmige Deckteile montiert. Der Bausatz weist daher zwischen den Tragteilen verlegbare plattenförmige Firstdeckteile und Traufdeckteile auf, die nicht auf den Pfettenteilen aufliegen, sondern ausschließlich über die Tragteile abgestützt werden.

Mit "Länge" des Daches oder eines Bauteils wird die Erstreckung in Richtung der Fallinie First-Traufe und mit "Breite" die Erstreckung in Richtung parallel zur Traufe bzw. zum First bezeichnet. Da ein Dach je nach Dachneigung und Länge der Giebelseite des Gebäudes eine unterschiedliche Länge in First-Trauf-Richtung aufweist und eine von der Breite des Gebäudes abhängige Breite, sind stets einige der plattenförmigen Bauteile entsprechend den jeweiligen baulichen Gegebenheiten zuzuschneiden.

Vorteilhafterweise ist die Breite der Randtragteile, so abgemessen, daß sie ähnlich wie ein Passepartout einen seitlichen Rahmen für eine Öffnung bilden, in die Deckteile mit einer einheitlichen Breite einbaubar sind, insbesondere ein Traufdeckteil, ein Firstdeckteil und ein oder mehrere Seriendeckteile.

Während die Länge der Tragteile und gegebenenfalls des Traufdeckteils und/oder des Firstdeckteils der Länge des Daches anzupassen ist, muß nur zumindest eines der Randtragteile in seiner Breite werkseitig so angefertigt werden, daß die Randtragteile in auf dem Dach eingebautem Zustand einen Abstand voneinander aufweisen, der einem Rastermaß entspricht. Vorzugsweise werden beide Randtragteile in gleicher Breite angefertigt. Da heute viele Häuser in Fertigbauweise erstellt werden, sind die Abmessungen der Gebäude vereinheitlicht. Aufgrund dieser Gegebenheiten sind auch die Längen der Dächer und somit die Längen der Tragteile und der Deckteile relativ einheitlich. Auch können unwesentliche Differenzen durch unterschiedliche Dachüberstände ausgeglichen werden.

Um bei einem Dach, dessen Breite größer als die Breite eines Seriendeckteils zuzüglich der Breite zweier Randtragteile ist, die Breite der Öffnung auf die einheitliche Breite der Deckteile von vorzugsweise 3,60 m zu reduzieren, können weitere Serientragteile mit einer einheitlichen Breite vorgesehen werden. Vorzugsweise ist die Breite eines Serientragteils gleich einem ganzzahligen Bruchteil der Breite eines Seriendeckteils. Serientragteile sind vorzugsweise 6 m lang und 1,20 m breit. Dadurch ergibt sich ein Rastermaß für die Breite der Fläche zwischen den Randtragteilen von 1,20 m, wobei durch weitere Serientragteile von beispielsweise 90 cm und von 60 cm Breite ein noch engeres Rastermaß von 30 cm erzielt werden kann. Es versteht sich, daß bei passender Breite des Daches auch Serientragteile als Randtragteile eingesetzt werden können.

Die Länge der freien Fläche zwischen den Tragteilen wird durch die Differenz zwischen deren Länge und der Summe der Längen von Traufdeckteil, Firstdeckteil und Seriendeckteil bzw. Seriendeckteilen bestimmt. Um gegebenenfalls eine verbleibende Lücke zu schließen, kann ein Ausgleichsdeckteil mit der einheitlicher Breite des Rastermaßes und individuell angepaßter Länge vorgesehen werden.

Somit sind lediglich auf die individuellen Abmessungen des Daches die Giebelteile, die Pfettenteile und in ihrer Breite die Randtragteile und in seiner Länge das Ausgleichsdeckteil abzustimmen, während die übrigen Bauteile in hoher Stückzahl mit einheitlichen Abmessungen hergestellt werden können. Es versteht sich, daß die Breite des Traufdeckteils, des Firstdeckteils, des Ausgleichsdeckteils und des Seriendeckteils stets gleich ist. Ein bevorzugtes Seriendeckteil ist 1,20 m lang und 3,60 m breit. Es versteht sich, daß in First-Trauf-Richtung mehrere Seriendeckteile aneinandergefügt werden können, und daß ein Seriendeckteil auch als Traufdeckteil oder als Firstdeckteil verwendet werden kann.

Dies bietet fertigungstechnisch den Vorteil, daß Serientragteile, Firstdeckteile, Traufdeckteile und Seriendeckteile serienmäßig in hoher Stückzahl mit einheitlichen Abmessungen hergestellt werden können. Die Verbindung der Deckteile mit den Tragteilen bzw. dieser untereinander kann beispielsweise durch Verschraubung erfolgen.

Ein Tragteil weist zumindest einen in First-Trauf-Richtung verlaufenden Träger auf, der dem Tragteil eine hohe Biegesteifigkeit verleiht. Der Träger kann beispielsweise aus Stahl bestehen und als Fachwerkträger oder als I-Profil mit Durchbrüchen im Steg zur Gewichtsersparnis ausgeführt sein. Um das ästhetische Bild der Tragteile nicht zu beeinträchtigen, kann der Träger gekammert sein.

Die Deckteile sind selbsttragend ausgebildet und werden von den Tragteilen abgestützt. Die Deckteile können ähnlich wie die Tragteile Träger aufweisen, die in diesem Fall parallel zur Traufe bzw. zum First verlaufen und die Ausführung von sehr breiten selbsttragenden Deckteilen ermöglichen.

Die Anordnung von Trägern, welche die Trag- bzw. Deckteile nicht überragen, ermöglicht eine glatte Ausbildung der dem Dachinnenraum zugewandten Fläche der Dachunterkonstruktion. Dadurch ergibt sich eine niedrige Höhe der Bauteile und somit ein zusätzlicher Raumgewinn.

Das Prinzip der Erfindung besteht darin, daß der Bausatz Fußpfettenteile aufweist, die endseitig an den Giebelwänden abgestützt sind, und First-Tauf-Richtung verlegbare Tragteile, welche freitragend ausgebildet sind und die Last des Daches auf Pfettenteile übertragen, sowie an den Tragteilen befestigbare selbsttragende Deckteile aufweist. Es versteht sich, daß bei einem sehr breiten Dach mit mehr als einem Abschnitt mit Seriendeckteilen zwischen diesen jeweils zumindest ein Serientragteil vorzusehen ist.

Die Stoßkanten der Bauteile können stumpf aneinanderstoßend, mit einem Stufenfalz mit Vorsprung/Rücksprung oder mit einer Nut-Feder-Verbindung ausgeführt werden. Zwischen den Bauteilen ist eine Dichtung vorgesehen, insbesondere im Bereich der Oberseiten der Bauteile eine luft- und regendichte Dichtung. Die Dichtung kann beispielsweise als separater elastischer Dichtungsstreifen, vorzugsweise aus Neopren oder dergleichen, oder als auf die Stoßflächen der Bauteile aufgebrachte Beschichtung aus dauerelastischem Material ausgeführt sein.

Um einen den individuellen Wünschen des Bauherrn entsprechenden Ausbau des Dachraumes zu ermöglichen, kann das Seriendeckteil mit einem Dachsystemteil versehen sein, beispielsweise mit einer Dachgaube, einem Dachfenster, einem Schornsteindurchlaß, einem Lüftungselement oder einem Solarmodul. Aufgrund der Vereinheitlichung ist es auch möglich, ein anfangs eingebautes Seriendeckteil nachträglich gegen ein anderes Seriendeckteil mit einem speziellen Dachsystemteil auszutauschen. Beispielsweise kann bei einem späteren Ausbau des Dachraumes ein geschlossenes Seriendeckteil gegen ein solches mit einem Dachfenster oder mit einer Dachgaube ausgetauscht werden.

Die Verwendung von zwei Ausgleichsdeckteilen bietet den Vorteil, daß mit Hilfe dieser die Position des Seriendeckteils zwischen Traufe und First verändert werden kann, um beispielsweise eine Dachgaube entsprechend der Dachneigung und den Bauvorschriften in der vorgeschriebenen Brüstungshöhe einbauen zu können. Ein Deckteil mit einem Dachfenster, einem Schornsteindurchlaß oder einem Lüftungselement kann schmaler als ein Seriendeckteil ausgeführt sein, beispielsweise in halber Breite, und es können seitlich Sonderpaßdeckteile vorgesehen werden, um insbesondere die Position eines Schornsteindurchlasses der Lage des Schornsteins im Gebäude exakt anzupassen.

Die Bauteile des Bausatzes können monolithisch aus einem gießbaren Werkstoff wie Beton hergestellt sein. Eine sehr leichte Ausführung der Bauteile ergibt sich, wenn sie aus einem geopolymeren Werkstoff, aus Leichtbeton oder aus Schaumbeton hergestellt sind.

Um eine besonders gute Schall- und Wärmedämmung zu erreichen, können die plattenförmigen Bauteile des Bausatzes sandwichartig ausgeführt sein mit Deckschichten und einer dazwischenliegenden Schall- und/oder Wärmedämmschicht. Als Deckschicht können beispielsweise Span- oder Leichtbetonplatten verwendet werden. Zur Schalldämmung kann beispielsweise Mineralwolle und zur Wärmedämmung kann Polyurethanschaum vorgesehen sein. Um den Ausbau des Dachinnenraums zu erleichtern, kann die dem Dachinnenraum zugewandte Deckschicht bereits werkseitig konfektioniert sein, beispielsweise durch einen Anstrich, eine Beschichtung oder eine Verkleidung.

Für ein einfaches Walmdach kann der Bausatz ein in der Vorderansicht dreieckiges Walmgiebelteil aufweisen, das an seiner Unterseite der Walmneigung entsprechend angeschrägt ist, so daß eine plane Auflage auf die Decke bzw. auf die giebelseitige Wand des Gebäudes möglich ist. Da ein Walmdach in der Draufsicht zwischen der vom Firstende ausgehenden Fallinie, der Traufe und dem Grat eine dreieckige Randfläche aufweist, ist es vorteilhaft, wenn im Bausatz dreieckige erste Paßdeckteile vorgesehen sind, welche jeweils die Fläche zwischen Randtragteil und Walmgiebelteil ausfüllen. In diesem Fall wird das rechteckige Randtragteil ausgehend vom Anfallpunkt des Daches montiert.

Für ein Krüppelwalmdach kann der Bausatz ein in der Vorderansicht etwa dreieckig mit einer schräg zum First hin abgewinkelten Spitze ausgeführtes Krüppelwalmgiebelteil und trapezförmige zweite Paßdeckteile aufweisen, welche jeweils die Fläche zwischen Randtragteil und Krüppelwalmgiebelteil ausfüllen, denn auch in diesem Fall wird das rechteckige Randtragteil ausgehend vom Anfallpunkt des Daches montiert.

Die plattenförmigen Bauteile des Bausatzes können bereits werkseitig auf ihrer Oberseite mit Dachlatten versehen sein, so daß sie sofort nach der Montage mit Dachpfannen eingedeckt werden können.

Die plattenförmigen Bauteile können ohne Dachlatten eingedeckt werden, wenn sie auf der Oberseite mit parallel zum First verlaufenden Vorsprüngen versehen sind, die in üblichen Dachlattenabständen voneinander angeordnet sind.

Das aufwendige Eindecken mit Dachpfannen kann entfallen, ohne daß auf das ansprechende äußere Erscheinungsbild einer derartigen Deckung verzichtet werden muß, wenn die plattenförmigen Bauteile auf ihrer Oberseite entsprechend der Form von Dachpfannen profiliert sind.

Die plattenförmigen Bauteile können auf ihrer Oberseite auch mit Dachbahnmaterial versehen sein, wobei die Abdeckung bereits werkseitig erfolgen kann. Als Dachbahnmaterial kommen Vorzugsweise für die Abdichtung von Flachdächern bewährte Erzeugnisse in Frage.

In der Zeichnung ist ein bevorzugtes Ausführungsbeispiel der Erfindung dargestellt, das im folgendem näher erläutert wird.

Es zeigt
- Fig. 1: eine mit dem Bausatz hergestellte halbfertige Dachunterkonstruktion für ein Satteldach in perspektivischer Darstellung,
- Fig. 2: eine mit dem Bausatz hergestellte Dachunterkonstruktion für ein Walmdach in perspektivischer Darstellung,
- Fig. 3: eine mit dem Bausatz hergestellte Dachunterkonstruktion für ein Krüppelwalmdach in perspektivischer Darstellung,
- Fig. 4: eine mit dem erfindungsgemäßen Bausatz hergestellte komplette Dachunterkonstruktion für ein Satteldach in perspektivischer Darstellung,
- Fig. 5: eine Stoßstelle zwischen einem plattenförmigen Tragteil und einem plattenförmigen Traufdeckteil in teilweise aufgebrochener perspektivischer Darstellung,
- Fig. 6: einen Firstbereich einer mit dem erfindungsgemäßen Bausatz aufgebauten Dachunterkonstruktion im Querschnitt und
- Fig. 7: ein Giebelteil mit einer Aufnahme für ein firstnahes Pfettenteil in perspektivischer Darstellung.

In Fig. 1 ist eine mit dem Bausatz 10 hergestellte halbfertige Dachunterkonstruktion 12 für ein Satteldach perspektiv dargestellt. Die Dachunterkonstruktion 12 weist zwei in der Vorderansicht dreieckige Giebelteile 14, 16 auf, die als Betonfertigteile ausgeführt sind. Das vordere Giebelteil 14 ist fachwerkartig ausgebildet, so daß es ein etwa trapezförmiges großflächiges Giebelfenster aufzunehmen vermag. Das hintere Giebelteil 16 hingegen ist als massiver Giebel ausgebildet.

Ein Giebelteil 14, 16 weist von seinen Rändern beabstandet je drei von der Innenfläche ausgehende Vertiefungen auf, die Aufnahmen 20, 22, 24, 26, 28, 30 für die freien Enden von einem Firstpfettenteil 32 und zwei Fußpfettenteilen 34, 36 bilden. Je zwei Aufnahmen 22, 24; 28, 30 sind in den unteren Eckbereichen des Giebelteils 14 bzw. 16 nahe dem Traufbereich angeordnet, während die dritte Aufnahme 20 bzw. 26 nahe dem Firstbereich angeordnet ist. Die Geometrie der Aufnahmen 20, 22, 24, 26, 28, 30 ist jeweils entsprechend dem Querschnitt der Pfettenteile 32, 34, 36 geformt.

Das Firstpfettenteil 32 ist im Querschnitt als gleichschenkliges Dreieck ausgebildet entsprechend der Dachneigung. Die Fußpfettenteile 34, 36 weisen einen trapezförmigen Querschnitt auf, bei dem die untere Seite horizontal verläuft, während die obere Seite schräg unter dem Winkel der Dachneigung verläuft.

Bei der Montage sind die Enden der Pfettenteile 32, 34, 36 in die Aufnahmen 20, 26; 22, 28; 24, 30 der Giebelteile 14 bzw. 16 einsteckbar, so daß ein Traggerüst für die Dachunterkonstruktion 12 mit vom Giebelteil 14 zum Giebelteil 16 parallel zur Traufe verlaufenden Pfettenteilen 32, 34, 36 entsteht. Zur Vervollständigung der Dachunterkonstruktion 12 werden an dem aus den Giebelteilen 14, 16 und den Pfettenteilen 32, 34, 36 gebildeten Traggerüst nachfolgend die die Dachfläche bildenden Bauteile des Bausatzes 10 befestigt. Stellvertretend für diese Bauteile des Bausatzes 10 ist in Fig. 1 nur ein in First-Trauf-Richtung verlegbares rechteckiges plattenförmiges Tragteil 38 dargestellt, das firstseitig am Firstpfettenteil 32 und traufseitig am Fußpfettenteil 34 befestigt ist.

Die zuvor beschriebene Dachunterkonstruktion 12 ist in Fig. 1 auf einem schematisch dargestellten Gebäude 40 gezeigt, von dem lediglich zwei giebelseitige Wände 42, 44 und eine die giebelseitigen Wände 42, 44 verbindende Geschoßdecke 46 gezeichnet sind. Die Dachunterkonstruktion 12 ist mit den beiden Giebelteilen 14, 16 auf die giebelseitigen Wände 42, 44 des Gebäudes 40 aufgesetzt und mit diesen verankert. Der entscheidende Vorteil der Dachunterkonstruktion 12 besteht darin, daß die von dem Tragteil 38 ausgeübten Kräfte von den Fußpfettenteilen 34, 36 oberhalb der Geschoßdecke aufgenommen und über die Aufnahmen 22, 28 bzw. 24, 30 in die Giebelteile 14, 16 eingeleitet werden. Hierbei wird die horizontal nach außen gerichtete Kraftkomponente von den Giebelteilen 14, 16 aufgenommen und kompensiert, so daß quer durch den Dachraum 48 verlaufende Zuganker nicht erforderlich sind. Die vertikale Kraftkomponente wird über die beiden Giebelteile 14, 16 in die Wände 42, 44 geleitet, so daß das Gebäude 40 keine tragenden traufseitigen Wände benötigt.

In Fig. 2 ist eine mit dem Bausatz 210 hergestellte Dachunterkonstruktion 212 für ein Walmdach perspektivisch dargestellt. Die Dachunterkonstruktion 212 entspricht bis auf das Giebelteil 14 im wesentlichen der in Fig. 1 dargestellten. Das vordere Walmgiebelteil 214 ist in der Vorderansicht dreieckig als fachwerkartiges Fertigteil ausgeführt, so daß es ein etwa trapezförmiges großflächiges Giebelfenster aufzunehmen vermag. Die auf die vordere Wand 242 des Gebäudes 240 aufsetzbare Unterseite des Walmgiebelteils 214 weist eine die Giebelneigung vorgebende Anschrägung auf. Die Fußpfettenteile 234, 236 sind im Bereich ihrer in die Aufnahmen 222, 224 des Walmgiebelteils 214 einbringbaren Enden entsprechend gekürzt und angeschrägt, auch ist das Firstpfettenteil 232 an seinem dem Walmgiebelteil 214 zugewandten Ende entsprechend gekürzt und angeschrägt. Da bei einem Walmdach zwischen der vom Firstende ausgehenden Fallinie 250 und der Giebellinie 252 eine dreieckige Fläche einzudecken ist, weist der Bausatz 210 für ein Walmdach ein dreieckig zugeschnittenes plattenförmiges erstes Paßdeckteil 254 und ein spiegelbildliches erstes Paßdeckteil für die andere Dachhälfte auf.

In Fig. 3 ist eine mit dem Bausatz 310 hergestellte Dachunterkonstruktion 312 für ein Krüppelwalmdach perspektivisch dargestellt. Die Dachunterkonstruktion 312 entspricht bis auf das Giebelteil 14 im wesentlichen der in Fig. 1 dargestellten. Das in der Vorderansicht etwa dreieckig ausgebildete vordere Krüppelwalmgiebelteil 314 ist mit seiner Unterseite auf die vordere giebelseitige Wand 342 des Gebäudes 340 aufgesetzt, wobei der ein Giebelfenster aufnehmende untere Abschnitt des Krüppelwalmgiebelteils 314 mit der vorderen Wand 342 in einer vertikalen Ebene liegt. Der obere Abschnitt des Krüppelwalmgiebelteils 314 hingegen bildet eine zum First hin abgewinkelte Spitze. Die Fußpfettenteile 334, 336 weisen die gleiche Länge auf wie die in Fig. 1 beschriebenen Fußpfettenteile 34, 36. Das Firstpfettenteil 332 ist an seinem dem Krüppelwalmgiebelteil 314 zugewandten Ende entsprechend gekürzt und angeschrägt. Um die zwischen der vom Firstende ausgehenden Fallinie 350 und der Giebellinie 352 entstehende trapezförmige Fläche einzudecken, weist der Bausatz 310 ein entsprechend zugeschnittenes plattenförmiges zweites Paßdeckteil 354 auf sowie ein in der Zeichnung nicht dargestelltes spiegelbildliches zweites Paßdeckteil für die andere Dachhälfte.

In Fig. 4 ist eine mit dem erfindungsgemäßen Bausatz 410 hergestellte komplette Dachunterkonstruktion 412 für ein Satteldach perspektivisch dargestellt. Der Bausatz 410 weist, wie bereits in Fig. 1 beschrieben, zwei Giebelteile 414, 416 und drei Pfettenteile auf, sowie zusätzlich zwei rechteckige plattenförmige Randtragteile 438, 439, ein plattenförmiges Firstdeckteil 456, ein plattenförmiges Traufdeckteil 458 und ein plattenförmiges Seriendeckteil 460 mit einem Dachsystemteil 464, hier mit einer Dachgaube.

Da die Größe des Daches durch die Dachneigung und die Abmessungen des Gebäudes 440 vorgegeben ist, sind die Ftändtragteile 438, 439 werkseitig so breit ausgeführt, daß die Breite der zwischen ihnen einzudeckenden Dachfläche 463 gleich der einheitlichen Breite des Seriendeckteils 460 ist. Die Länge des Firstdeckteils 456 ist werkseitig so ausgeführt, daß diese der Differenz zwischen der Länge der Rahdtragteile 438, 439 und der Summe der Länge des Traufdeckteils 458 plus Länge des Seriendeckteils 460 ist. Die Randtragteile 438, 439 sind jeweils unmittelbar neben den Giebelteilen 414 bzw. 416 in First-Trauf-Richtung verlegt und an Pfettenteilen befestigt.

In Fig. 5 ist die Stoßstelle zwischen einem plattenförmigen Tragteil 538 und einem plattenförmigen Traufdeckteil 558 in teilweise aufgebrochener perspektivischer Darstellung gezeigt. Das Tragteil 538 ist sandwichartig aus drei Schichten aufgebaut, nämlich aus einer oberen Deckschicht 566, einer unteren Deckschicht 568 und dazwischen einer Wärmedämmschicht 533. Die obere Deckschicht 566 und die untere Deckschicht 568 sind durch Streben miteinander verbunden. Von den Streben ist nur die den längsseitigen Abschluß des Tragteils 538 bildende Strebe 570 dargestellt, weil diese speziell ausgebildet ist. Die Strebe 570 ist aus zwei parallelen Holzsparren 572, 574 zusammengefügt, die an ihren aneinanderliegenden Längsseiten Eintiefungen 576, 578 aufweisen. Die Eintiefungen 576, 578 der Holzsparren 572 bzw. 574 bilden eine Kammer, in die ein Stahlträger 580 eingelegt ist. Der Stahlträger 580 ist als ein I-Profil ausgeführt, dessen Steg zur Gewichtsersparnis mit runden Durchbrüchen 582 versehen ist. Der dem Traufdeckteil 558 zugewandte äußere Holzsparren 574 weist zum Traufdeckteil 558 hin einen von seiner Unterseite ausgehenden bis etwa zur halben Höhe reichenden unteren Längsvorsprung 584 auf. Auf der Oberseite des unteren Längsvorsprungs 584 ist ein aus Neopren bestehender Dichtungsstreifen 586 verlegt.

Das Traufdeckteil 558 weist ebenfalls eine obere Deckschicht 588 und eine untere Deckschicht 590 auf, die durch in First-Trauf-Richtung verlaufende Streben im Abstand miteinander verbunden sind, und zwischen denen eine Wärmedämmschicht 535 angeordnet ist. Die den längsseitigen Abschluß des Traufdeckteils 558 bildende Strebe 592 weist zum Tragteil 558 hin einen von ihrer Oberseite ausgehenden bis etwa zur halben Höhe reichenden oberen Längsvorsprung 594 auf, der mit dem unteren Längsvorsprung 584 des Tragteils 538 einen Stufenfalz bildet.

In Fig. 6 ist vergrößert der Firstbereich einer mit dem erfindungsgemäßen Bausatz 610 aufgebauten Dachunterkonstruktion 612 im Querschnitt dargestellt. Das Firstpfettenteil 632 ist als rundes Hohlprofil ausgebildet, dessen Mantelfläche eine Anlagefläche 611 für die zu beiden Seiten des Firstes verlegten Tragteile 638, 639 bildet. Das Firstpfettenteil 632 weist zwei um 90° versetzt zueinander angeordnete Reihen mit sich in Umfangsrichtung erstreckenden Langlöchern 613, 615 auf. Die Tragteile 638, 639 liegen mit ihren firstseitigen Endabschnitten unter Zwischenschaltung von Distanzelementen 617, 618 auf dem Firstpfettenteil 632 auf. Schrauben 621, 623 durchsetzen die Tragteile 638, 639, die Distanzelemente 617, 619 und die Langlöcher 613, 615 und ragen in das Hohlprofil des Firstpfettenteils 632 hinein. Auf die freien Enden der Schrauben 621, 623 sind Muttern 629, 631 aufgeschraubt, so daß die Tragteile 638, 639 fest mit dem Firstpfettenteil 632 verbunden sind. Jeweils gegenüber den Langlöchern 613, 615 sind zum Einbringen und Anziehen der Muttern 629, 631 Rundlöcher 625, 627 vorgesehen, deren Lochdurchmesser so groß ist, daß ein Steckschlüssel durchgesteckt werden kann.

Die Tragteile 638, 639 sind mit einer oberen Deckschicht 666, 667 und einer unteren Deckschicht 668, 669 versehen, die durch in Firstrichtung verlaufende Streben im Abstand miteinander verbunden sind. Der Raum zwischen den Deckschichten 666, 667, 668, 669 ist mit einer Schall- und Wärmedämmschicht 633, 635 ausgefüllt.

In Fig. 7 sind ein Giebelteil 714 mit einer Aufnahme 720 für den diesem zugewandten Endabschnitt eines Firstpfettenteils 732 perspektivisch dargestellt. Am Giebelteil 714 ist im Bereich seiner firstseitigen Spitze die von seinen Längsrändern beabstandete Aufnahme 720 angebracht. Die Aufnahme 720 ist als auf die Innenfläche 737 des Giebelteils 732 aufgesetzter Beschlag ausgebildet. Der Beschlag ist am Giebelteil 714 mit einem Flansch 739 angeschraubt, von dem rechtwinklig eine runde Halbschale 741 ausgeht, in die das im Querschnitt runde Pfettenteil 732 einlegbar ist. Als Verdrehsicherung weist das Firstpfettenteil 732 an seinem in die Halbschale 741 einlegbaren Ende aus seiner Mantelfläche hervorspringende Schultern 743 auf, von denen nur die vordere in Fig 7 sichtbar ist. Das Pfettenteil 732 ist mit seinen Schultern 743 auf dem oberen Rand der Halbschale 741 abgestützt.

## Patentansprüche

1. Bausatz (10) für eine selbsttragende Dachunterkonstruktion (12) eines geneigten Daches, mit Giebelteilen (14, 16), die entsprechend der Form des herzustellenden Daches geformt sind, mit zumindest einem im Traufbereich verlegbaren Fußpfettenteil (34, 36) und mit Deckteilen, wobei das Fußfettenteil (34, 36) freitragend ausgebildet ist und an seinen Enden mit den Giebelteilen (14, 16) verbindbar ist, so daß die gesamte Last des Daches über die Giebelteile (14, 16) auf das Gebäude (40) übertrabar ist,
**dadurch gekennzeichnet,**
**daß** der Bausatz vom First zur Traufe freitragend verlegbare Tragteile (38, 438, 439) aufweist, die plattenförmig ausgebildet und auf dem zumindest einem Pfettenteil (32, 34, 36) abstützbar sind, und
**daß** der Bausatz die an den Tragteilen (38, 438, 439) befestigbare zwischen diesen parallel zu First und Traufe verlegbare selbsttragende plattenförmige Deckteile (456, 458, 460) aufweist, die ausschließlich über die Tragteile abgestützt werden.

2. Bausatz nach Anspruch 1,
**dadurch gekennzeichnet,**
**daß** dieser zusätzlich ein im Firstbereich parallel zum First verlegbares Firstpfettenteil (32) aufweist, an dem die plattenförmigen Tragteile (38) firstseitig befestigbar sind.

3. Bausatz nach Anspruch 1 oder 2,
**dadurch gekennzeichnet,**
**daß** ein Pfettenteil (32, 34, 36, 632) als Hohlprofil ausgebildet ist.

4. Bausatz nach einem der Ansprüche 1 bis 3,
**dadurch gekennzeichnet,**
**daß** nur im Bereich eines Tragteils (38) ein Abschnitt eines Fußpfettenteils (34, 36) vorgesehen ist.

5. Bausatz nach einem der Ansprüche 1 bis 4,
**dadurch gekennzeichnet,**
**daß** ein Giebelteil (14, 16) von seinen Rändern beabstandete Aufnahmen (20, 22, 24 bzw. 26, 28, 30) für die Enden der Pfettenteile (32, 34, 36) aufweist.

6. Bausatz nach Anspruch 5,
**dadurch gekennzeichnet,**
**daß** die Aufnahme (20, 22, 24; 26, 28, 30) am Giebelteil (14 bzw. 16) eine formschlüssige Verbindung mit dem Pfettenteil (32, 34, 36) ermöglicht und beispielsweise als Durchbruch, Vertiefung oder als auf die Innenfläche des Giebelteils (14 bzw. 16) aufgesetzter Beschlag ausgebildet ist.

7. Bausatz nach einem der Ansprüche 1 bis 6,
**dadurch gekennzeichnet,**
**daß** dieser zumindest je ein zwischen den Tragteilen (38, 438, 439) parallel zu Traufe und First verlegbares plattenförmiges Traufdeckteil (458) und ein Firstdeckteil (456) aufweist.

8. Bausatz nach Anspruch 7,
**dadurch gekennzeichnet,**
**daß** die Breite der Tragteile (438, 439) so abgemessen ist, daß sie einen seitlichen Rahmen für eine Öffnung bilden, deren Breite einem Rastermaß entspricht, so daß plattenförmige Deckteile (456, 458, 460) mit einer einheitlichen Breite eingebaut werden können.

9. Bausatz nach Anspruch 8,
**dadurch gekennzeichnet,**
**daß** das plattenförmige Deckteil (460) ein Dachsystemteil aufweist, beispielsweise ein Solarmodul, eine Dachgaube (464), ein Dachfenster oder einen Schornsteindurchlaß.

10. Bausatz nach einem der Ansprüche 1 bis 9,
**dadurch gekennzeichnet,**
**daß** für ein Walmdach das Giebelteil als Walmgiebelteil (214) in der Vorderansicht dreieckig ausgeführt ist und an seiner Unterseite eine der Walmneigung entsprechende Anschrägung aufweist, so daß eine plane Auflage auf die Decke bzw. auf die Wand (242) des Gebäudes (240) möglich ist.

11. Bausatz nach Anspruch 10,
**dadurch gekennzeichnet,**
**daß** dieser für ein Walmdach dreieckig zugeschnittene plattenförmige erste Paßdeckteile (254) aufweist.

12. Bausatz nach einem der Ansprüche 1 bis 9,
**dadurch gekennzeichnet,**
**daß** für ein Kruppelwalmdach das Giebelteil als Krüppelwalmgiebelteil (314) in der Vorderansicht etwa dreieckig mit einer zum First hin schräg abgewinkelten Spitze ausgeführt ist, und daß der Bausatz trapezförmige zweite Paßdeckteile (354) aufweist, welche jeweils die Fläche zwischen Randtragteil und Krüppelwalmgiebelteil (314) ausfüllen.

13. Bausatz nach einem der Ansprüche 1 bis 12,
**dadurch gekennzeichnet,**
**daß** dessen plattenförmige Bauteile (438, 439, 456, 458, 460) auf der Oberseite mit parallel zum First verlaufenden Vorsprüngen versehen sind, die in üblichen Dachlattenabständen voneinander angeordnet sind.

14. Bausatz nach einem der Ansprüche 1 bis 12,
**dadurch gekennzeichnet,**
**daß** dessen plattenförmige Bauteile (438, 439, 456, 458, 460) auf ihrer Oberseite entsprechend der Form von Dachpfannen profiliert sind.

15. Bausatz nach einem der Ansprüche 1 bis 14,
**dadurch gekennzeichnet,**
**daß** dessen plattenförmige Bauteile (538; 558) selbsttragende Deckschichten (566, 568 bzw. 588, 590) und eine dazwischenliegende Schall- und/oder Wärmedämmschicht (533, 535) aufweisen.

## Claims

1. Building kit (10) for a self-supporting roof substructure (12) of an inclined roof, with gable components (14, 16) which are shaped to correspond to the design of the roof to be constructed, with at least one eaves purlin component (34, 36), which can be laid in the eaves region, and with covering components, the eaves purlin component (34, 36) being designed to be unsupported and able to be connected to the gable components (14, 16) at its ends, so that the entire load of the roof can be transferred to the building (40) via the gable components (14, 16),
**characterised in that**
the construction kit has load-bearing components (38, 438, 439) which can be laid so that they are unsupported from ridge to eaves, which are of a sheet design and at least one of which can be supported on the eaves purlin component (32, 34, 36) and
that the construction kit includes the self-supporting, sheet-type covering components (456, 458, 460) which can be fixed to the load-bearing components (38, 438, 439) and can be laid between these unsupported, parallel to ridge and eaves, the said covering components being supported solely via the load-bearing components.

2. Construction kit according to claim 1,
**characterised in that**
this additionally has a ridge purlin component (32), which can be laid in the ridge region parallel to the ridge, on which the sheet-type load-bearing components (38) can be fixed on the ridge side.

3. Construction kit according to claim 1 or 2
**characterised in that**
a purlin component (32, 34, 36, 632) takes the form of a hollow profile.

4. Construction kit according to one of claims 1 to 3,
**characterised in that**
a piece of an eaves purlin (34, 36) is only provided in the region of a load-bearing component (38).

5. Construction kit according to one of claims 1 to 4
**characterised in that**
a gable component (14, 16) has holders (20, 22, 24 and/or 26, 28, 30) at a distance from its edges for the ends of the purlin components (32, 34, 36).

6. Construction kit according to claim 5
**characterised in that**
the holder (20, 22, 24; 26, 28, 30) on the gable component (14 and/or 16) permits a positive-locking connection with the purlin component (32, 34, 36) and takes the form, for example, of a penetration, recess or a mounting fitted on the inner surface of the gable component (14 and/or 16).

7. Construction kit according to one of claims 1 to 6
**characterised in that**
this has at least one sheet-type eaves-covering component (458) and one ridge covering component (456) respectively, which can be laid between the load-bearing components (38, 438, 439), parallel to eaves and ridge.

8. Construction kit according to claim 7,
**characterised in that**
the width of the load-bearing components (438, 439) is dimensioned such that they form a lateral frame for an aperture, the width of which corresponds to a grid scale so that sheet-type covering components (456, 458, 460) with a uniform width can be installed.

9. Construction kit according to claim 8,
**characterised in that**
the sheet-type covering component (460) has a roof system component, for example a solar module, a dormer window (464), a roof window or a penetration for a chimney.

10. Construction kit according to one of claims 1 to 9,
**characterised in that**
the gable component is designed with a triangular front view as a hip roof component (214) for a hip roof and has a bevel corresponding to the inclination of the hip on its underside, so that it is possible to lay it flat against the roof and/or against the wall (242) of the building (240).

11. Construction kit according to claim 10
**characterised in that**
this has triangular-shaped, sheet-type, first adapted covering components (254), cut to size for a hip roof.

12. Construction kit according to claims 1 to 9
**characterised in that**
the gable component is designed as a half-hip gable component (314) with an approximately triangular front view with a tip angled towards the ridge for a half-hip roof, and that the construction kit has trapezium-shaped second adapted covering components (354), each of which fill the area between the edge load-bearing component and the half-hip gable component.

13. Construction kit according to one of claims 1 to 12,
**characterised in that**
the latter's sheet-type components (438, 439, 456, 458, 460) are provided with projections on the upper side running parallel to the ridge, which are arranged at normal roof batten intervals from each other.

14. Construction kit according to one of claims 1 to 12,
**characterised in that**
the latter's sheet-shaped components (438, 439, 456, 458, 460) have profiles on their upper side corresponding to the shape of pantiles.

15. Construction kit according to one of claims 1 to 14,
**characterised in that**
the latter's sheet-shaped components (538; 558) have self-supporting covering layers (566, 568 and/or 588, 590) and a sound- and/or heat-insulating layer (533, 535) in between.

## Revendications

1. Ensemble de construction (10) pour une structure de comble (12) autoportante d'un toit à pentes, avec des éléments de pignons (14, 16) conformés en fonction de la forme du toit à réaliser, avec au moins un élément formant panne sablière (34, 36) à poser dans la région de la gouttière et avec des éléments de couverture, l'élément formant panne sablière (34, 36) étant de type autoportant et pouvant être lié à ses extrémités aux éléments de pignons (14, 16) de telle sorte que la totalité de la charge du toit soit transmise au bâtiment (40) par l'intermédiaire des éléments de pignon (14, 16), **caractérisé en ce que** l'ensemble de construction comprend, du faîte à la gouttière, des éléments autoportants (38, 438, 439) qui sont conformés en plaques et prennent appui sur l'élément formant panne sablière (32, 34, 36), au nombre d'au moins un, et **en ce que** l'ensemble de construction comprend les éléments de couverture (456, 458, 460) conformés en plaques autoportantes, à fixer aux éléments porteurs (38, 438, 439), entre ceux-ci, parallèlement au faîte et à la gouttière, qui sont supportés uniquement par les éléments porteurs.

2. Ensemble de construction selon la revendication 1, **caractérisé en ce qu'**il comprend en outre un élément formant panne faîtière (32) à poser parallèlement au faîte, dans la région du faîte, auquel les éléments porteurs (38) conformés en plaques peuvent être fixés côté faîte.

3. Ensemble de construction selon la revendication 1 ou 2, **caractérisé en ce qu'**un élément formant panne (32, 34, 36, 632) est conformé en profilé creux.

4. Ensemble de construction selon une des revendications 1 à 3, **caractérisé en ce qu'**il est prévu un tronçon d'élément formant panne sablière (34, 36) uniquement dans la région d'un élément porteur (38).

5. Ensemble de construction selon une des revendications 1 à 4, **caractérisé en ce qu'**un élément de pignon (14, 16) présente des logements (20, 22, 24 et 26, 28, 30) disposés à distance de ses bords, destinés à recevoir les extrémités des éléments formant pannes (32, 34, 36).

6. Ensemble de construction selon la revendication 5, **caractérisé en ce que** le logement (20, 22, 24 ; 26, 28, 30) dans l'élément de pignon (14, 16) permet une liaison par complémentarité de formes avec l'élément formant panne (32, 34, 36) et est conformé par exemple en passage, en cavité ou en ferrure appliquée sur la face intérieure de l'élément de pignon (14 ou 16).

7. Ensemble de construction selon une des revendications 1 à 6, **caractérisé en ce qu'**il comprend au moins un élément de couverture de gouttière (458) conformé en plaque et un élément de couverture de faîte (456) posés parallèlement respectivement à la gouttière et au faîte.

8. Ensemble de construction selon la revendications 7, **caractérisé en ce que** la largeur des éléments porteurs (438, 439) est calculée telle qu'ils forment un cadre latéral pour une ouverture, dont la largeur correspond à une cote de maillage, de sorte que les éléments de couverture conformés en plaques (456, 458, 460) peuvent montés avec une largeur unique.

9. Ensemble de construction selon la revendication 8, **caractérisé en ce que** l'élément de couverture (460) en forme de plaque comporte un élément de système de toiture, par exemple un module solaire, une lucarne rampante (464), une fenêtre de toiture ou un passage de cheminée.

10. Ensemble de construction selon une des revendications 1 à 9, **caractérisé en ce que** pour un comble à quatre arêtiers, l'élément de pignon est conformé en élément de pignon (214) à croupe de forme triangulaire en vue de face et présente à sa base une coupe oblique correspondant à la pente de la croupe, qui permet un appui plan sur le plafond ou le mur (242) du bâtiment (240).

11. Ensemble de construction selon la revendication 10, **caractérisé en ce qu'**il comporte de premiers éléments de couverture (254) ajustés découpés en triangle pour un toit à quatre arêtiers.

12. Ensemble de construction selon une des revendications 1 à 9, **caractérisé en ce** pour un comble à croupe faîtière, l'élément de pignon est conformé en élément de pignon (314) à croupe faîtière de forme sensiblement triangulaire en vue de face, avec une pointe inclinée en direction du faîtage et en ce que l'ensemble de construction présente des deuxième éléments de couverture (354) ajustés en forme de trapèze qui remplissent la surface entre l'élément porteur de bord et l'élément de pignon à croupe faîtière (314).

13. Ensemble de construction selon une des revendications 1 à 12, **caractérisé en ce** les éléments de construction en forme de plaques (438, 439, 456, 458, 460), sur leur face supérieure, sont pourvus de saillies qui s'étendent parallèlement les unes aux autres jusqu'au faîte et sont espacées les unes des autres de la distance habituelle des voliges.

14. Ensemble de construction selon une des revendications 1 à 12, **caractérisé en ce** les éléments de construction en forme de plaques (438, 439, 456, 458, 460), sur leur face supérieure, sont profilés conformément à la forme de tuiles flamandes.

15. Ensemble de construction selon une des revendications 1 à 14, **caractérisé en ce** les éléments de construction en forme de plaques (538 ; 558) présentent des couches de couverture autoportantes (566, 568 ou 588, 590) et une couche phoniquement et/ou thermiquement isolante (533, 535) disposée entre deux.
